# DEMANDE DE BREVET EUROPEEN

(11) **EP 1 400 323 A1**
(43) Date de publication de la demande: **24.03.2004**
(21) Numéro de dépôt: 03292226.2
(22) Date de dépôt: 11.09.2003
(51) Int. Cl.: B26B 29/06, B27G 5/02

(54) **Dispositif pour découper de coudes successifs dans des tuyaux d'isolation**

(30) Priorité: 19.09.2002 FR 0211649
(71) Demandeur: Ounighi, Mohamed, 68120 Pfastatt (FR)
(72) Inventeur: Ounighi, Mohamed, 68120 Pfastatt (FR)

(57) **Abrégé**

Dispositif pour découper rapidement et précisement des coudes dans des tuyaux d'armaflex (marque déposée).

Un profilé en forme de "U",d'une largeur (9) au moins équivalente au diamètre du tuyau à découper , pour permettre au tuyau de pouvoir mieux coulisser .

Muni de parois latérales,pourvues d'encoches successives en dents de scie,d'une hauteur (10) au moins équivalente au diamètre du tuyau à découper , pour permettre un meilleur maintient pendant la découpe partielle du tuyau .

Ces encoches en dents de scie seront bordées de renforts (7) en PVC rigide pour permettre au couteau de mieux glisser ,et auront pour base la barre de PVC rigide (8) qui délimitera la fin des coupes et se situera sur les longueurs de chaque côté du profilé
. Ces mêmes encoches définiront les angles de découpe.

## Description

La présente invention concerne un dispositif, pour découper des coudes de tuyauterie d'armaflex(marque déposée), d'épaisseur 32mm. C'est une matière caoutchouteuse et maléable ,utilisée dans le domaine de l'isolation industrielle.

La découpe des coudes est traditionnellement effectuée de la manière suivante;
_ sur une surface plane,
_ découpe des segments ,un à un, avec un couteau
_ coller chaque surface des segments obtenus, avec la colle contact, prévue à cet effet,
_ après quelques instants, assembler les différents segments entre eux.

On ne peut pratiquement jamais obtenir un coude à 90°. Il restera approximatif. De plus, une fois assemblés, les coudes ont des angles obtus, ce qui ne facilitera pas leur montage sur la tuyauterie à isoler.

Se rajoute à cela, l'inconvénient que s'il y a plusieurs coudes successifs sur la tuyauterie à isoler, on sera obligé de les découper séparément, ainsi que de les monter un à un.

Ce procédé présente un manque évident de précision.
Le dispositif selon l'invention permet de remédier à cet inconvenient.

Un dispositif pour découper rapidement et précisément des coudes dans des tuyaux d'armaflex(marque déposée).

Un profilé en forme de "U", muni de parois latérales pourvues d'encoches successives en dents de scie, dont les bases qui reposeront sur la barre de PVC rigide qui longe le profilé au bas de chaque côté**,** définiront les angles de découpe du tuyau

En faisant coulisser le tuyau à l'intérieur du profilé, nous placerons au niveau des encoches, les parties du tuyau à découper.
En faisant succintement glisser le couteau au niveau des encoches choisies, selon l'iso que l'on voudra obtenir ,on obtiendra une découpe partielle du tuyau.
Il ne nous restera par la suite, qu'à encoller et à replier le tuyau au niveau des découpes obtenues, pour voir que le coude recherché est términé.

Les dessins annexés illustrent l'invention;
- FIG.1/: représente l'invention, vue en perspective, gabarit à 4 encoches pour les petits diamètres.
- FIG.2/: représente le tuyau d'armaflex(14) (marque déposée), prêt à être coupé à l'aide du couteau(13) que l'on glissera successivement sur les rebords rigides en PVC, des encoches en dents de scie(7), jusqu'à la barre de PVC rigide(8) qui marquera la fin des coupes.
- FIG.3/: représente les découpes à l'aide du gabarit à 4 encoches vue de profil.
- FIG.4/: représente le tuyau d'armaflex(marque déposée), une fois encollé et rabattu, selon les découpes obtenues.
- FIG.5/: représente l'invention ,vue en perspective, gabarit à5 encoches pour les grands diamètres.
- FIG.6/: représente le tuyau d'armaflex(marque déposée) (14), prêt à être coupé.
Le principe restant le même à 4 (pour les petits diamètres ),comme à 5 encoches (pour les plus grands diamètres).
- FIG.7/: représente un exemple de découpes que l'on peut obtenir sur un tuyau, en le tournant de ¼ ou½.
- FIG.8/: représente un exemple complet de coudes successifs, sur un même tuyau, une fois encollés et rabattus. Contrairement à la découpe illustrée fig.10et11.

Dispositif qui comporte selon une première caractéristique ;
Un gabarit en forme de "U" ;
_ d'une longueur de 0,50 mètre,
_ d'un socle d'une largeur (9) au moins équivalente au diamètre du tuyau à découper, pour que le tuyau puisse coulisser facilement.
_ de parois d'une hauteur (16) qui sera au moins équivalente au diamètre du tuyau à découper, pour conforter la stabilité du tuyau.
_ et sur ces parois, des encoches en dents de scie, dont la hauteur (10) sera égale à la dimension du diamètre du tuyau à découper.

De chaque côté de ce socle, sur lequel reposera le tuyau d'isolation, ces plusieurs encoches en dents de scie, qui de par leurs angles obtus, définiront le degré des angles de découpe.

Pour les tuyaux d'isolation ayant un diamètre compris entre 34 et48 mm, le découpe-coudes aura 4 encoches de 30° qui se suivent (1.2.3.4), pour couper un coude à 90°, et une autre encoche de 50°, placée à la suite (5) pour un coude obtu à 45°, suivie d'une dernière encoche (6) celle-ci étant facultative et montrant simplement que l'on peut étendre les degrés en usant d'encoches différentes (fig. 1).

Pour les tuyaux ayant un diamètre compris entre 60 et 140mm le découpe-coudes aura 5 encoches de 24° qui se suivent (1.2.3.4.5) pour un coude à 90° et une autre encoche de 50° placée à la suite (6) pour un coude obtu à 45°.(fig.5)

Les encoches sont munies de protèges-tôle en PVC rigides (fig.1 n°7) ce qui permet au couteau de glisser plus facilement au moment de la découpe partielle du tuyau.

A chaque extrémité du découpe-coudes, il y a des renforts pour la rigidité de la structure (fig.1 n°12).

Le découpe-coudes comporte également en bas, de chaque côté, sur les longueurs, une plaque de PVC rigide, qui elle délimitera la fin des coupes: C'est à dire qu'elle sera la base des encoches en dents de scie.
D'une hauteur de 4cm pour le découpe-coudes à 4 encoches (fig.1 n°15) et d'une hauteur de 5cm pour le découpe-coudes à 5 encoches (fig.5 n°15).

Les tuyauteries d'isolation font généralement deux mètres de longueur.
Grâce à ce gabarit, on pourra désormais découper des coudes et travailler des iso de tuyauterie sur toute la longueur et dans le sens voulu, simplement en tournant le tuyau selon la direction de l'angle souhaité (fig.7) et en coupant successivement le tuyau au niveau de chaque encoche, selon le coude que l'on voudra obtenir ;
_ du diamètre 34 à 48 mm : 4 encoches(1.2.3.4) de 30° pour un coude à 90° et une encoche de 50° placée à la suite pour un coude à 45°, suivie d'une dernière encoche facultative (6) montrant que l'on peut étendre les degrés en usant d'encoches différentes.
_ du diamètre 60 mm et au-delà ; 5 encoches (1.2.3.4.5) de 24° pour un coude à 90° et une encoche de 50° placée à la suite pour un coude à 45°.

Après cette étape de découpe partielle du tuyau, il ne restera plus qu'à mettre la colle à l'aide d'un pinceau, dans les entailles obtenues(fig.3) ;attendre quelques instants que la colle contact soit sèche ; prendre le tuyau d'isolation à chaque extrémité et le rabattre tout simplement, selon les découpes obtenues (fig.4 etfig.8).

Désormais quel que soit le diamètre du tuyau d'isolation à découper et les iso que l'on voudra obtenir, le principe restera le même.
Tout en étant simple d'utilisation, ce dispositif assure la précision des découpes ainsi que l'exactitude du résultat.

## Revendications

1. Dispositif pour découper des coudes dans des tuyaux d'isolation, **caractérisé en ce qu'**il comporte un profilé en forme de U d'une largeur (9) variable, qui tend à recevoir le tuyau à découper et qui sera bordé d'encoches (10) définissant les découpes à effectuer.

2. Dispositif selon la revendication 1, **caractérisé en ce qu'**il comporte un profilé en forme de U d'une largeur (9) au moins équivalente au diamètre du tuyau à découper pour permettre au tuyau de mieux coulisser.
Muni de parois latérales d'une hauteur (16) au moins équivalente au diamètre du tuyau Pourvues d'encoches successives en dents de scie, d'une hauteur (10) au moins équivalente au diamètre du tuyau à découper , pour permettre un meilleur maintient pendant la découpe partielle du tuyau, et dont les degrés seront variables.

3. Dispositif selon la revendication 2, **caractérisé en ce qu'**il comporte ces encoches en dents de scie, qui seront bordées de renforts en PVC rigide pour permettre au couteau de mieux glisser au moment de la découpe partielle du tuyau, et qui auront pour base la barre de PVC rigide qui délimitera la fin des coupes; elle se situera sur les longueurs, de chaque côté du profilé (8). Ces mêmes encoches définiront les angles de découpe.

4. Dispositif selon la revendication 1 ou 2, (fig.5), **caractérisé en ce qu'**il comporte 5 encoches qui se suivent (1.2.3.4.5) de 24° pour obtenir un coude à 90°, et une encoche de 50° placée à la suite (6), pour obtenir un coude obtus à 45° sur les tuyaux ayant un diamètre partant de 60mm et pouvant être étendu au-delà.

5. Dispositif selon la revendication 1 ou 2, (fig.1), **caractérisé en ce qu'**il comporte 4 encoches qui se suivent (1.2.3.4) de 30° pour obtenir un coude à 90°, et une encoche de 50° placée à la suite (5), pour obtenir un coude obtus à 45°, suivie d'une dernière encoche (6), restant facultative, montrant simplement que l'on peut étendre les degrés au-delà, en usant d'encoches différentes; Mesures concernant les tuyaux ayant un diamètre allant de 34 à 48mm.
